# EUROPÄISCHE PATENTANMELDUNG

(11) **EP 1 279 774 A1**
(43) Veröffentlichungstag der Anmeldung: **29.01.2003**
(21) Anmeldenummer: 01118077.5
(22) Anmeldetag: 26.07.2001
(51) Int. Cl.: E03F 9/00, E03F 3/02

(54) **Verfahren zur Kaskaden-Schwall-Bewirtschaftung von Kanalisationsnetzen**

(71) Anmelder: Weikopf, Manfred, D-47804 Krefeld (DE)
(72) Erfinder: Weikopf, Manfred, D-47804 Krefeld (DE)

(57) **Zusammenfassung**

Die vorliegende Erfindung betrifft ein Verfahren zur **KS K**askaden-**S**chwall Bewirtschaftung von Kanalisationsnetzen **[13]**, bei denen die in Fließrichtung **[6]** verlaufenden Kanaltrassen **[15]** unterhalb von anzuordnenden, schnell verfahrbaren Steuerungsanlagen **[30]** in Form von Wehren **[33],** Schiebern **[23]** usw. flacher verlegt werden können, ohne daß die weiterführenden Rohrdurchmesser **D [20]** bei gleicher Ablaufleistung größer dimensioniert werden müssen, da zum Ausgleich des zu reduzierenden Sohlgefälles **J**_{**s**} **[29]** die Aussteuerung der nutzbaren, oberhalb der Ablaufscheitel **[1]** zu aktivierenden variabel aussteuerbaren hydrostatischen Druckhöhen **H**_{**SD**} **[3]** der eingestauten Kaskadenvolumen **KV [17]** über die Steuerungsanlagen **[30]** mit einem entsprechenden Druckliniengefälle **J**_{**D**} **[5]** genutzt werden. Die mögliche Reduzierung der bisher üblichen Sohlengefälle **J**_{**s**} **[29]** der Kanaltrassen **[15]** erhöhen die Kaskadenvolumen **KV [17]** und verringern die Förderhöhen **FH [7]** von zwischengeschalteten Pumpstationen **[18]**. Die qualitative und quantitative Verlagerung von Kaskadenvolumen **KV [17]** aus seriellen und/oder parallelen Kanaltrassen **[15]** können durch zeitlich versetzte Aktivierung unterhalb der Zusammenführung der Kanaltrassen **[15]** zur programmierten Vermischung genutzt werden. In der Zusammenfassung der Verfahrensvorteile können erhebliche Kostenreduzierungen bei den Investitionen und Folgekosten erwartet werden.

## Beschreibung

Die vorliegende Erfindung betrifft ein Verfahren zur **KS K**askaden-**S**chwall Bewirtschaftung von Kanalisationsnetzen, bei denen die in Fließrichtung verlaufenden Kanaltrassen unterhalb von anzuordnenden, schnell verfahrbaren Steuerungsanlagen in Form von Wehren, Schiebern usw. flacher verlegt werden können, ohne daß die weiterführenden Rohrdurchmesser **D** bei gleicher Ablaufleistung größer dimensioniert werden müssen, da zum Ausgleich des zu reduzierenden Sohlgefälles **J**_{**s**} die Aussteuerung der nutzbaren, oberhalb der Ablaufscheitel zu aktivierenden hydrostatischen Druckhöhen **H**_{**SD**} der eingestauten Kaskadenvolumen über die Steuerungsanlagen mit einem entsprechenden Druckliniengefälle **J**_{**D**} genutzt werden. Die weitere Optimierung der Kanalnetzbewirtschaftung durch den Einsatz von hydraulisch verfahrbaren bis zu 10 m/min schnellen Wehren {6} und Schiebersystemen {7} soll durch das vorgestellte Verfahren zur möglichen Reduzierung der Investitions- und Folgekosten wesentlich verbessert werden. Den derzeitigen Stand der Technik wird durch das nachfolgende Literaturverzeichnis wiedergegeben.

### Literaturverzeichnis:

{1} Dohmann M., Weyand M.
   Analyse und Klassifizierung lokaler Steuerungseinrichtungen in Kanalisationen RWTH Aachen 1990 Heft 117
{2} Weikopf M.
   Das Mischsystem mit seinen bisherigen Unzulänglichkeiten und Trendwende zur MSR-Kaskaden und Entlastungstechnik
   Korrespondenz Abwasser 7/95
{3} Weikopf M.
   Die **KSE K**askaden-, **S**chwall- und **E**ntlastungstechnik als Optimierungsmöglichkeit zukunftsorientierter Mischsysteme
   Vortrag zum 5. Chinesisch - Deutschen Umweltsymposium
   Guangzhou Juni 1997
{4} Weikopf M.
   Kanalnetzbewirtschaftung mit der Kaskaden-, Schwall- und Entlastungstechnik Grundlagen der KSE-Technik und Prozeßsteuerung
   VDI/DMA Fachtagung am 22./23.11.1999 in Langen
{5} Uecker K.J.
   Tabellen zur Berechnung von Steinzeugrohren nach Prandtl-Colebrook Fachverband Steinzeugindustrie e.V.
{6} Weikopf M.
   DE 36 16 418
   Steuerbares Wehr zum Spülen von Kanalisationsanlagen bzw. Verfahren zur Abflußverzögerung
{7} Weikopf M.
   EP 0 918 113
   Schiebersystem zur kontinuierlichen Aussteuerung

Nach den bisher gängigen Verfahren zur Dimensionierung von Kanalrohren {5} geht man davon aus, die Querschnitte der Kanalisation so auszulegen, daß eine vorgegebene Wassermenge theoretisch bei Scheitelfüllung des Rohres abfließen kann. Es wird der zur Verfügung stehende Querschnitt des Rohres voll ausgenutzt, ohne daß in der Leitung Überdruck entsteht. Darüber hinaus können insbesondere nachts bei geringeren Abflüssen in Misch- und Schmutzwassersystemen, sowie in größeren Kanälen bei entsprechend reduzierten Teilfüllungen Ablagerungen und damit Geruchsbelästigungen auftreten. Anschließende Spülstöße bei entsprechend höheren Zulaufmengen aus Regenwasser, insbesondere bei Mischsystemen können den Betrieb der Kläranlage beeinträchtigen.

Die wesentlichsten Investitionskosten beim Bau von Kanalisationsnetzen werden nicht durch Lieferung und Verlegung der Rohrsysteme verursacht, sondern maßgebend sind vielmehr die aus der notwendigen Tiefenlage herzuleitenden Kostenanteile aus Aushub, Verbau, Wasserhaltung und Sonderbauwerke wie Pumpstationen, Kurvenbauwerke, Schächte usw., nebst den zugehörigen technischen Ausrüstungen. Wesentliche Problempunkte der Abwasserkanalisation sind nach wie vor der Themenbereich Sedimentation und Geruchsbelästigung mit der daraus resultierenden Schwefelwasserstoffkorrosion, denn zum Beispiel gehört eine kontinuierliche, automatisierte Belüftung von Kanalisationssystemen bisher nicht zur Regel der Technik, da diesbezügliche Investitions- und Folgekosten als nicht tragbar erscheinen. Die anfallenden Betriebskosten zur Unterhaltung der Kanalisationsnetze, sowie die Problematik von Rohrsanierungen unter Betrieb rücken immer mehr in den Vordergrund, schon aus diesen Gründen ist es unausweichlich, die Möglichkeiten der Kanalnetzbewirtschaftung zu nutzen, damit in Zukunft der stetige Kostenanstieg bei den Abwassergebühren wesentlich flacher verläuft.

**Die vorliegende Erfindung hat es sich demnach zur Aufgabe gemacht,** die **KS K**askaden-**S**chwall Bewirtschaftung für bestehende und geplante Kanalisationsnetze zur Reduzierung von Investitions- und Folgekosten dadurch erheblich zu reduzieren, in dem gegenüber der bisherigen Planungspraxis die notwendigen Gefälle zur gesteuerten und zeitgetakteten Ableitung von **Q**_{**max**} nicht über ein diesbezüglich notwendiges Sohlgefälle **J**_{**S**} umgesetzt werden, sondern dies durch ein zumindest adäquates Druckliniengefälle **J**_{**D**} über Steuerungsanlagen wie Wehr- und Schiebersysteme usw. im Ablaufbereich von einzustauenden Kaskadenvolumen mit den zugehörigen zu aktivierenden Wasserspiegellagen **WSP** optimaler verwirklicht wird.

Hierbei gilt als maximal zu aktivierende Druckhöhe **H**_{**SD**} die jeweilige Konstruktionsgrenze der Steuerungsanlagen, für Wehre der Hub bzw. für Schieber die maxinale Höhe der WSP-Lage.

Diese Vorgehensweise hat den weiteren Vorteil, daß die Querschnitte nicht vergrößert werden müssen, weil die hydrostatische Druckhöhe **H**_{**SD**} oberhalb des Ablaufscheitels über Zufahren von Steuerungsanlagen in den vorgelagerten Kaskaden aktiviert werden können. Durch die mögliche flachere Verlegung der weiterführenden Kanaltrassen können zwischengeschaltete Pumpstationen mit entsprechend reduzierten hydrostatischen Förderhöhen **h**_{**red**} gemäß Formel [1b] dimensioniert werden. Auch kleinere Zulaufwassermengen, die über frequenzgesteuerte Pumpen z.B. nachts der nachfolgenden Kaskade zufließen, können durch zeitweises, getaktetes Zufahren der Steuerungsanlage zur Aktivierung notwendiger Wasserspiegellagen **WSP** genutzt werden, um optimale Spülwirkungen in den Ablauftrassen mit entsprechender Belüftungswirkung zu erzielen

Bei Generierung unterschiedlicher Schwallhöhen im Bereich **0<SHD>D** können die unterschiedlichsten Optimierungen wie Volumensverlagerungen mit qualitativen Mischprozessen, z.B. Sauerstoffeintrag bei kurzen Schwallwellen und anaerober Transport bei längeren Wellen gesteuert werden. Die serielle und parallele Aktivierung von Kaskaden im Kanalisationsnetz eröffnen neue Möglichkeiten zur qualitativen und quantitativen Bewirtschaftung mit erheblichen Einsparungen bei den Investitions- und

Folgekosten.

Die mathematischen Zusammenhänge zur Verwirklichung der Reduzierung des Sohlgefälles **J**_{**S**} und deren Auswirkung zur adäquaten Aktivierung des notwendigen Druckliniengefälles **JD** wird durch die nachfolgenden Formelansätze verdeutlicht:${\text{SE=0=-Js×L+h}}_{\text{red}} {\text{+J}}_{\text{red}} {\text{×L+D+H}}_{\text{SD}} \text{-Hub}$

Durch Umformung der Gleichung **[1]** erhält man die aktivierbare statische Druckhöhe über **Rohrscheitel**:${\text{H}}_{\text{SD}} {\text{=Hub-(D+h}}_{\text{red}} \text{)+} \frac{{\text{J}}_{\text{s}} {\text{- J}}_{\text{red}}}{\text{L}}$

Durch Umformung der Gleichung **[1a]** erhalten wir die nutzbare Gefälledifferenz:${\text{h}}_{\text{red}} {\text{=Hub-(D+H}}_{\text{SD}} \text{)+} \frac{{\text{J}}_{\text{s}} {\text{- J}}_{\text{red}}}{\text{L}}$

Bei Aktivierung mehrerer Kaskaden gilt weiterhin in Anlehnung an Formel [1b]

Die Grundgleichung für die Bestimmung der reduzierten **Sohldifferenz [h1]** aus Ablauf Kaskade und Sohleneinlauf Pumpstation ergibt sich wie folgt:${\text{SE=0=-h}}_{\text{1}} {\text{+D+J}}_{\text{D}} \text{×L-Hub}$

Durch Umformung der Gleichung **[2]** erhält man **h**_{**1**}${\text{h}}_{\text{1}} {\text{=J}}_{\text{D}} \text{×L+D-Hub}$

**Fig. 1** zeigt eine Skizze der konstruktiven baulichen Zusammenhänge bei einem

Freispiegelzulauf **[8]** gemäß Fließrichtung **[6]** zur Kaskade **[16]** in Verbindung mit den zugehörigen Verfahrensvariablen zur **KS K**askaden-**S**chwall Bewirtschaftung einer weiterführenden Kanaltrasse **[15].** Im Sinne des Verfahrens wird die Kaskade **[16]** durch hochfahren einer Steuerungsanlage [30] in diesem Falle eines Wehres **[33]** bis zur

Drucklinie **[4]** aufgestaut. Durch schnelles Absenken des Wehres **[33]** kann eine programmierte Schwallwelle **[25]** mit einer zugehörigen Drucklinie **[4]** und daraus zu aktivierenden Schwallhöhe **[24]** erzeugt werden, die gemäß der Trassenlänge **[31]** eine entsprechende Schwallwellenabflachung **[26]** bewirkt. Erkennbar ist auch, daß eine mögliche Aktivierung der Druckhöhe **[3]** über den Ablaufscheitel **[1]** unterhalb der Steuerungsanlage **[30]** eine Reduzierung des Sohlengefälles **[29]** ermöglicht, die in Form einer Gefälledifferenz **[9]** dimensionstechnisch bei gleicher Ablaufleistung nicht zu einer Vergrößerung des Rohrdurchmessers **[20]** führen muß. Die im Tiefpunkt am Ende der flacheren Kanaltrasse **[15]** anzuordnende Pumpstation **[18]** ist somit in der Lage mit einer reduzierten Förderhöhe **FH [7]** den ankommenden Freispiegelzulauf **[8]** in eine weitere Kaskade **[16]** hochzupumpen.

**Fig. 2** zeigt eine Skizze mit zwei hintereinander geschalteten Kanaltrassen [15] in die jeweils eine weitere Steuerungsanlage **[30]** angeordnet ist. Hierbei werden gegenüber ***Fig. 1*** zusätzliche Kaskadenvolumen **KV [17]** im vorgelagerten Kanalrohr **[14]** der Steuerungsanlage **[30]** aktiviert. Die zwischengeschaltete Pumpstation **[18]** entspricht funktional den Gegebenheiten des letzten Satzes aus ***Fig.1.*** Durch die zusätzliche Anordnung z.B. einer weiteren Steuerungsanlage **[30]** in der Kanaltrasse **[15]** wird verdeutlicht, daß hierdurch weitere Druckhöhen **H**_{**SD**} **[3]** zur Bewirtschaftung und Optimierungen im Sinne des Verfahrens für Kanalisationsnetze **[13]** genutzt werden können. Die zu reduzierenden Förderhöhen **FH [7]** für die Pumpstationen **[18]** sowie die vielfältig zu aktivierenden variablen Druckliniengefälle **J**_{**D**} **[5]** innerhalb der Trassenlängen **[31]** werden verdeutlicht.

**Fig. 3** zeigt ein Diagramm mit der Auswertung einer Wasserstand-Abfluß-Beziehung auf der Basis der bisherigen Dimensionierungshinweise {5} nach den anerkannten Regeln der Technik im Vergleich mit dem erfindungsgemäßen Verfahren.. Hierbei wird beispielhaft der Verfahrensvorteil ersichtlich, wenn z.B. das ursprüngliche Qmax Gefälle **J**_{**s**} = 2 ‰ betragen hätte und man nunmehr das vorgenannte Gefälle auf **J**_{**s**} = 1 ‰ halbiert, ist die gleiche Abflußleistung unter Beibehaltung des ursprünglichen Rohrdurchmessers **D [20]** von DN 1000 mit einer Erhöhung der Druckhöhe **H**_{**SD**} **[3]** auf 1,00 m entsprechend einem minimalen **Hub**_{**min**} von 2,00 m durch eine Steuerungsanlage **[30]** auszugleichen.

Da aber Wehre z.Z. mit bis zu 4,00 m Hub **[12]** produziert werden können, kann die verbleibende Druckhöhendifferenz **DHD** = Hub **[12] - Hub**_{**min**} = 2,00 m zu weiteren varianten Beziehungen gemäß dem erfindungsgemäßen Verfahren aktiviert und im Extremfall z.B. beim Sohlgefälle **[29]** bis in den negativen Sohlgefällebereich genutzt werden.

### Aufstellung der Bezugszeichen

| | |
|---|---|
| 1. Ablaufscheitel | |
| 2. Differenzhöhe *Kaskade - Zulaufsohle Pumpstation:* | h₁ |
| 3. Druckhöhe *statisch über Scheitel:* | H_{SD} |
| 4. Drucklinie | |
| 5. Druckliniengefälle: | J_{D} |
| 6. Fließrichtung | |
| 7. Förderhöhe: | FH |
| 8. Freispiegelzuläufe | |
| 9. Gefälledifferenz *reduziert:* | h_{red} |
| 10. Höhe WSP-Lage: | |
| 11. Höhendifferenz *für* ***J***_{***D***}: | H_{DJ} |
| 12. Hub *gilt für Wehre:* | Hub |
| 13. Kanalisationsnetz | |
| 14. Kanalrohren | |
| 15. Kanaltrasse | |
| 16. Kaskade | |
| 17. Kaskadenvolumen: | KV |
| 18. Pumpstation | |
| 19. Querschnitt | |
| 20. Rohrdurchmesser: | D |
| 21. Rohrgefälle *reduziert:* | J_{red} |
| 22. Scheitelfüllung | |
| 23. Schieber | |
| 24. Schwallhöhen: | SH |
| 25. Schwallwelle | |
| 26. Schwallwellenabflachung: | SWA |
| 27. Sohldifferenz *der Kaskade:* | h₀ |
| 28. Sohleneinlauf | |
| 29. Sohlgefälle: | Jₛ |
| 30. Steuerungsanlage | |
| 31. Trassenlänge: | L |
| 32. Wasserspiegellage: | WSP |
| 33. Wehr | |

## Patentansprüche

1. Verfahren zur **KS K**askaden-**S**chwall Bewirtschaftung von Kanalisationsnetzen **[13],** bei denen die in Fließrichtung **[6]** verlaufenden Kanaltrassen **[15]** unterhalb von anzuordnenden, schnell verfahrbaren Steuerungsanlagen **[30]** in Form von Wehren, Schiebern usw. flacher verlegt werden können, ohne daß die weiterführenden Rohrdurchmesser **D [20]** bei gleicher Ablaufleistung größer dimensioniert werden müssen, da zum Ausgleich des zu reduzierenden Sohlgefälles **J**_{**s**} **[29]** die Aussteuerung der nutzbaren, oberhalb der Ablaufscheitel **[1]** zu aktivierenden variablen hydrostatischen Druckhöhen **H**_{**SD**} **[3]** der eingestauten Kaskadenvolumen **KV [17]** über die Steuerungsanlagen **[30]** mit einem entsprechenden Druckliniengefälle **J**_{**D**} **[5]** genutzt werden.

2. Verfahren zur **KS** Bewirtschaftung nach Anspruch 1, **dadurch gekennzeichnet, daß** zur Erzielung eines **Q**_{**max**} Schwalles bei flacher verlegten Kanaltrasse **[15],** die zugehörige hydrostatische Nutzung des Kaskadenvolumens **KV [17]** durch zeitgetaktetes Zufahren der vorgelagerten Steuerungsanlage **[30]** erfolgt, damit auch unterschiedliche Zulaufmengen aus Freispiegelzuläufen **[8]** bzw. Förderleistungen der Pumpen innerhalb der Pumpstationen **[18]** zur notwendigen Aktivierung der hydrostatischen Drucklinie **[4]** in der Kaskade **[16]** beitragen können.

3. Verfahren zur **KS** Bewirtschaftung nach Anspruch 1 bis 2, **dadurch gekennzeichnet, daß** die flacher verlegte Kanaltrasse **[15]** je nach Notwendigeit durch programmiertes Öffnen der Steuerungsanlage **[30]** zur Aktivierung unterschiedlicher Schwallhöhen **SH [24]** in Teil- bis Vollfüllung zur Optimierung der Kanalnetzbelüftung beiträgt und weiterhin auch hierdurch eine permanent zu automatisierende Kanalreinigung zu erzielen ist.

4. Verfahren zur **KS** Bewirtschaftung nach Anspruch 1 bis 3, **dadurch gekennzeichnet, daß** je nach Bedarf weitere Steuerungsanlagen **[30]** in der weiterführenden Kanaltrasse **[15]** angeordnet werden können, damit das Kaskadenvolumen **KV [17]** im vorgelagerten Kanalisationsnetz **[13]**in Abhängigkeit der wiederholt nutzbaren Druckhöhen **H**_{**SD**} **[3]** zu weiteren steuerungstechnischen Optimierungen z.B. von Schwallaktivierungen, Luftwechsel usw. genutzt werden können.

5. Verfahren zur **KS** Bewirtschaftung nach Anspruch 1 bis 4, **dadurch gekennzeichnet, daß** weitere hintereinander geschaltete Pumpstationen **[18]** am Ende der flacher verlegter Kanaltrassen **[15]** mit entsprechend geringeren hydrostatischen Förderhöhen **FH [7]** gemäß zugehöriger Druckhöhe **H**_{**SD**} **[3]** aus Formel [1b] geplant und ausgebaut werden können.

6. Verfahren zur **KS** Bewirtschaftung nach Anspruch 1 bis 5, **dadurch gekennzeichnet, daß** durch die Generierung wechselnder Schwallhöhen **[24]** im Bereich **0<SHD>D** die unterschiedlichsten Optimierungen wie Volumensverlagerungen mit qualitativen bzw. quantitativen Mischprozessen, z.B. Sauerstoffeintrag bei kurzen Schwallwellen und anairober Transport bei längeren Wellen, sowie insbesondere parallele zeitversetzte Aktivierung von Kaskadenvolumen **KV [17]** zum Aufmischen und Mittelwertbildung unterschiedlicher Schmutzfrachten unmittelbar unterhalb der Zusammenführungen von Kanaltrassen **[15]** ermöglicht werden.
